# FASCICULE DE BREVET EUROPEEN

(11) **EP 1 157 937 B1**
(45) Date de publication et mention de la délivrance du brevet: **11.08.2004**
(21) Numéro de dépôt: 00401403.1
(22) Date de dépôt: 22.05.2000
(51) Int. Cl.: B65D 47/08

(54) **Dispositif d'obturation pour récipient de produits liquides**
Abnehmbarer Verschluss für Flüssigkeitsbehälter
Removable closure for a liquid product container

(43) Date de publication de la demande: 28.11.2001
(73) Titulaire: L & M SERVICES B.V., 1071 CG Amsterdam (NL)
(72) Inventeur: Wagner, Armand, 4177 Esch/Alzette (LU)
(74) Mandataire: Busnel, Jean-Benoît

(56) Documents cités:
- FR-A- 2 769 005
- US-A- 4 291 818
- US-A- 6 039 197

## Description

La présente invention concerne un dispositif d'obturation pour récipient de produit liquide.

Ces dispositifs comprennent de manière traditionnelle, d'une part, un élément inférieur pourvu d'un goulot interne de distribution du produit et d'une jupe latérale externe de fixation sur le col du récipient et, d'autre part, un élément supérieur rapporté pourvu de moyens d'obturation dudit goulot et destiné à être raccordé audit élément inférieur via une articulation équipée d'un organe de liaison.

Cependant, ces dispositifs ne permettent pas d'obtenir un affleurement extérieur de l'organe de liaison avec la paroi de la jupe de sorte que la configuration en deux pièces reste apparente, ce qui est préjudiciable à l'aspect esthétique.

En outre, les organes de liaison utilisés dans ces dispositifs viennent s'ancrer sur la partie supérieure de l'élément inférieur et ne s'adaptent donc pas de façon satisfaisante aux articulations du type comportant plusieurs bras déformables à position bi-stable.

Un dispositif d'obturation est connu par le document US-A-6 039 197.

La présente invention a pour but de résoudre ces problèmes techniques en recherchant un organe de liaison compatible à la fois avec les contraintes fonctionnelles de l'articulation et les exigences esthétiques de l'ensemble du dispositif.

Ce but est atteint selon l'invention au moyen d'un dispositif d'obturation, caractérisé en ce que ledit organe de liaison est constitué d'une languette portant sur sa face frontale un cran d'arrêt susceptible de s'engager et de se verrouiller dans une lumière ménagée entre les parois respectives de la jupe latérale externe et du goulot interne.

Selon un mode de réalisation particulier, ladite articulation est constituée d'une charnière comprenant un bras central et deux bras latéraux au moins partiellement élastiquement déformables.

De préférence, le bras central est raccordé à la partie médiane de ladite languette tandis que les bras latéraux sont raccordés à sa partie supérieure.

Selon une caractéristique avantageuse, ladite lumière est délimitée vers le haut par un bord saillant de la paroi de la jupe destiné à coopérer avec le cran d'arrêt de l'organe de liaison.

De préférence, ledit bord saillant est décalé radialement vers l'intérieur par rapport à la paroi de la jupe.

Selon une variante, ledit bord saillant présente un chant biseauté facilitant l'engagement du cran d'arrêt de l'organe de liaison.

Selon une autre caractéristique, ladite lumière est délimitée latéralement et vers le bas par un créneau ménagé sur la paroi de la jupe et dont les dimensions correspondent sensiblement à celles de la languette, de telle sorte que ladite languette s'étende, en position d'assemblage, dans le prolongement affleurant de la paroi externe de la jupe.

Selon encore une autre caractéristique, les parois respectives de la jupe externe et du goulot interne sont raccordées par un épaulement situé au dessus du niveau de la lumière.

Selon une autre variante, ladite languette comporte sur sa face dorsale au-dessus de la partie médiane, un rétreint destiné à recevoir au moins une partie de l'articulation en position de fermeture.

Selon une variante particulière, ladite languette est constituée d'une portion de paroi cylindrique.

Le dispositif d'obturation de l'invention est très ergonomique et est constitué de deux pièces indépendantes qui, une fois assemblées par intégration de l'organe de liaison, confèrent au dispositif un aspect identique à celui des dispositifs réalisés en une seule pièce.

L'avantage du mode de réalisation en deux pièces réside principalement dans la simplicité de l'outillage destiné à la fabrication et en particulier des moules.

Il en résulte une économie substantielle du prix de revient du dispositif pour une finition toujours aussi soignée.

L'invention sera mieux comprise à la lecture de la description qui va suivre accompagnée des dessins sur lesquels :
- la figure 1A représente une vue en perspective d'un mode de réalisation de l'élément supérieur du dispositif de l'invention ;
- la figure 1B représente une vue en perspective d'un mode de réalisation de l'élément inférieur du dispositif de l'invention ;
- la figure 2A représente une vue de détail en coupe selon IIA du mode de réalisation de l'élément supérieur de la figure 1A ;
- la figure 2B représente une vue en coupe selon IIB du mode de réalisation de l'élément inférieur de la figure 1B ;
- la figure 3 représente une vue en coupe du mode de réalisation des figures précédentes après assemblage des éléments supérieur et inférieur et en position de fermeture ;
- la figure 4 représente une vue en coupe du mode de réalisation du dispositif de la figure 3 en position d'ouverture.

Le dispositif d'obturation de l'invention comprend un élément supérieur 1 (figure 1A) et un élément inférieur 2 (figure 1B) destinés à être assemblés l'un avec l'autre.

L'élément inférieur 2 est pourvu d'un goulot interne 20 de distribution du produit liquide et d'une jupe latérale externe 21 pour la fixation, ici par encliquetage, sur le col d'un récipient (non représenté).

Dans le mode de réalisation représenté, l'élément inférieur 2 est, en outre, muni d'un anneau 27 destiné à permettre par traction l'arrachage d'un voile protecteur 23.

Le goulot 20 est ici réalisé sur une partie seulement du pourtour de l'élément inférieur 2.

La partie frontale de la jupe 21 est pourvue d'une gorge 26 pour faciliter la prise de l'élément supérieur 1 qui est quant à lui muni d'un onglet 15 faisant saillie au-dessus de la gorge 26, en position de fermeture du dispositif.

Le cas échéant, l'élément inférieur est aussi muni d'une bande d'inviolabilité (non représentée) au moins partiellement périphérique et rattachée à la partie supérieure de la jupe 21 par des pontets susceptibles d'être rompus au détourage de la bande.

La bande d'inviolabilité a pour fonction d'emprisonner le bord inférieur de l'élément supérieur 1 en solidarisant ainsi de façon provisoire les éléments supérieur 1 et inférieur 2 pour garantir l'intégrité du récipient.

L'élément supérieur 1 est pourvu de moyens d'obturation du goulot 20 et est destiné à être raccordé à l'élément inférieur 2 via une articulation 11 équipée d'un organe de liaison 12 réalisés d'une seule pièce avec ledit élément, par exemple par moulage à injection.

Les moyens d'obturation sont constitués d'une capsule 10 avec un fond 10a et une paroi latérale sensiblement cylindrique 10b dont les dimensions sont adaptées à celle du goulot 20 pour permettre un emboîtement étanche.

La capsule 10 est bordée coaxialement d'une couronne 13 dont la face latérale externe est pourvue de cannelures 13a facilitant la préhension.

La capsule 10 est verrouillée en position d'obturation au moyen d'un jonc 14 destiné à venir se loger dans une rainure interne périphérique 24 de profil correspondant ménagée sur le goulot 20.

L'organe de liaison 12 est constitué d'une languette 12a portant sur sa face frontale un cran d'arrêt 12b susceptible de s'engager et de se verrouiller dans une lumière 22 ménagée entre les parois respectives de la jupe 21 et du goulot 20. La languette 12a est constituée ici d'une portion de paroi cylindrique du fait que la forme générale du dispositif correspond à un cylindre de révolution.

L'articulation 11 est constituée d'une charnière comprenant un bras central 11a et deux bras latéraux 11b, 11c.

Les bras 11a, 11b, 11c sont au moins partiellement élastiquement déformables et sont susceptibles de prendre deux positions extrêmes stables correspondant respectivement aux positions d'ouverture et de fermeture du dispositif.

Le bras central 11a est raccordé à la partie médiane de la languette 12a par une première zone élastiquement déformable tandis que les bras latéraux 11b, 11c sont raccordés à la partie supérieure de ladite languette.

Le déploiement des bras 11a, 11b, 11c s'effectue depuis une position de repli correspondant à la fermeture du dispositif telle qu'elle est représentée sur la figure 3 jusqu'à une position d'extension correspondant à l'ouverture du dispositif par dégagement de l'élément supérieur 1 et libération du goulot 10 telle qu'elle est représentée sur la figure 4.

Le bras central 11a comporte deux tronçons rectilignes rigides réunis par un coude flexible 110.

Le tronçon distal du bras central se raccorde directement à la capsule 10 par une seconde zone élastiquement déformable et sa longueur correspond à la distance séparant la couronne 13 de la paroi latérale 10b de la capsule 10.

Ainsi, dans sa position repliée de fermeture, le bras central 11a est-il parfaitement intégré dans l'élément supérieur 1 sans créer de discontinuité. Pour parfaire l'aspect esthétique, la languette 12a comporte, sur sa face dorsale, au-dessus de la partie médiane de raccordement au bras central, un rétreint 120 destiné à recevoir, en position de fermeture, le tronçon proximal dudit bras 11a de façon affleurante et donc sans créer de discontinuité.

Les bras latéraux 11b, 11c sont identiques et symétriques. Ils sont formés de deux tronçons de même longueur et de section sensiblement triangulaire qui sont joints par leur sommet en définissant une zone intermédiaire 111 de faible épaisseur qui possède une capacité de déformation élastique.

Le tronçon distal des bras latéraux est adossé à la paroi latérale de la couronne 13, tandis que le tronçon proximal est adossé à la face dorsale de la languette 12a.

La lumière 22 recevant l'organe de liaison 12 est délimitée vers le haut par un bord saillant 21b ménagé sur la paroi de la jupe 21 et destiné à coopérer avec le cran d'arrêt 12b de l'organe de liaison.

Le bord saillant 21b est décalé radialement vers l'intérieur par rapport à la paroi de la jupe 21 et présente un chant biseauté pour faciliter l'introduction du cran 12b.

La lumière 22 est délimitée latéralement et vers le bas par un créneau 21a ménagé sur la paroi de la jupe 21 et dont les dimensions correspondent sensiblement à celles de la languette 12a.

De cette façon, la languette 12a s'étend en position d'assemblage des éléments supérieur 1 et inférieur 2, dans le prolongement affleurant de la paroi externe de la jupe 21.

Dans le mode de réalisation représenté, les parois respectives de la jupe externe 21 et du goulot interne 20 sont raccordées par un épaulement 25 disposé au-dessus du niveau de la lumière 22 et s'étendant de façon périphérique.

## Revendications

1. Dispositif d'obturation pour récipient de produit liquide du type comprenant, d'une part, un élément inférieur (2) pourvu d'un goulot interne (20) de distribution du produit et d'une jupe latérale externe (21) de fixation sur le col du récipient et, d'autre part, un élément supérieur rapporté (1) pourvu de moyens d'obturation dudit goulot (20) et destiné à être raccordé audit élément inférieur (2) via une articulation (11) équipée d'un organe de liaison (12), **caractérisé en ce que** ledit organe de liaison (12) est constitué d'une languette (12a) portant sur sa face frontale un cran d'arrêt (12b) susceptible de s'engager et de se verrouiller dans une lumière (22) ménagée entre les parois respectives de la jupe latérale externe (21) et du goulot interne (20).

2. Dispositif selon la revendication 1, **caractérisé en ce que** ladite articulation (11) est constituée d'une charnière comprenant un bras central (11a) et deux bras latéraux (11b, 11c) au moins partiellement élastiquement déformables.

3. Dispositif selon la revendication 2, **caractérisé en ce que** le bras central (11a) est raccordé à la partie médiane de ladite languette (12a), tandis que les bras latéraux (11b, 11c) sont raccordés à sa partie supérieure.

4. Dispositif selon l'une des revendications précédentes, **caractérisé en ce que** ladite lumière (22) est délimitée vers le haut par un bord saillant (21b) de la paroi de la jupe (21) destiné à coopérer avec le cran d'arrêt (12b) de l'organe de liaison (12).

5. Dispositif selon la revendication 4, **caractérisé en ce que** ledit bord saillant (21b) est décalé radialement vers l'intérieur par rapport à la paroi de la jupe (21).

6. Dispositif selon la revendication 5, **caractérisé en ce que** ledit bord saillant (21b) présente un chant biseauté facilitant l'engagement du cran d'arrêt (12b) de l'organe de liaison (12).

7. Dispositif selon l'une des revendications précédentes, **caractérisé en ce que** ladite lumière (22) est délimitée latéralement et vers le bas par un créneau (21a) ménagé sur la paroi de la jupe (21) et dont les dimensions correspondent sensiblement à celles de la languette (12a), de telle sorte que ladite languette s'étende, en position d'assemblage, dans le prolongement affleurant de la paroi externe de la jupe (21).

8. Dispositif selon l'une des revendications précédentes, **caractérisé en ce que** les parois respectives de la jupe externe (21) et du goulot interne (20) sont raccordées par un épaulement (24) situé au-dessus du niveau de la lumière (22).

9. Dispositif selon l'une des revendications précédentes, **caractérisé en ce que** ladite languette (12a) comporte sur sa face dorsale au-dessus de la partie médiane, un rétreint (120) destiné à recevoir au moins une partie de l'articulation (11) en position de fermeture.

10. Dispositif selon l'une des revendications précédentes, **caractérisé en ce que** ladite languette (12a) est constituée d'une portion de paroi cylindrique.

## Patentansprüche

1. Vorrichtung zum Verschließen eines Behälters für Flüssigprodukte, bestehend einerseits aus einem Unterteil (2), das mit einem Innenhals (20) zur Ausgabe des Produkts und einer seitlichen Außenschürze (21) zur Befestigung auf dem Behälterhals versehen ist, und andererseits aus einem aufgesetzten Oberteil (1), das mit Verschlussmitteln für besagten Hals (20) versehen und dazu bestimmt ist, mit besagtem Unterteil (2) über eine mit einem Verbindungsglied (12) versehene Anlenkung (11) verbunden zu werden, **dadurch gekennzeichnet, dass** besagtes Verbindungsglied (12) aus einer Lasche (12a) besteht, an deren Vorderseite eine Raste (12b) sitzt, die in eine zwischen den Wänden der seitlichen Außenschürze (21) und des Innenhalses (20) eingelassene Ausnehmung (22) einfahren und sich dort einhaken kann.

2. Vorrichtung nach Anspruch 1, **dadurch gekennzeichnet, dass** besagte Anlenkung (11) aus einem Gelenk besteht, das einen Zentralarm (11a) und zwei zumindest teilweise elastisch verformbare Seitenarme (11b, 11c) umfasst.

3. Vorrichtung nach Anspruch 2, **dadurch gekennzeichnet, dass** der Zentralarm (11a) mit dem Mittelteil der besagten Lasche (12a) verbunden ist, während die Seitenarme (11b, 11c) mit ihrem Oberteil verbunden sind.

4. Vorrichtung nach einem der vorangehenden Ansprüche, **dadurch gekennzeichnet, dass** besagte Ausnehmung (22) nach oben durch einen überstehenden Rand (21b) der Wand der Schürze (21) abgegrenzt wird, der dazu bestimmt ist, mit der Raste (12b) des Verbindungsglieds (12) zusammenzuwirken.

5. Vorrichtung nach Anspruch 4, **dadurch gekennzeichnet, dass** besagter überstehender Rand (21b) gegenüber der Wand der Schürze (21) radial nach innen versetzt ist.

6. Vorrichtung nach Anspruch 5, **dadurch gekennzeichnet, dass** besagter überstehender Rand (21b) eine abgeschrägte Kante zur leichteren Einführung der Raste (12b) des Verbindungsglieds (12) aufweist.

7. Vorrichtung nach einem der vorangehenden Ansprüche, **dadurch gekennzeichnet, dass** besagte Ausnehmung (22) seitlich und nach unten durch eine in die Wand der Schürze (21) eingelassene Aussparung (21a) abgegrenzt wird, deren Abmessungen ungefähr denen der Lasche (12a) entsprechen, so dass besagte Lasche in zusammengebauter Position in angrenzender Verlängerung zur Außenwand der Schürze (21) verläuft.

8. Vorrichtung nach einem der vorangehenden Ansprüche, **dadurch gekennzeichnet, dass** die jeweiligen Wände der Außenschürze (21) und des Innenhalses (20) durch eine über der Höhe der Ausnehmung (22) sitzende Schulter (24) verbunden sind.

9. Vorrichtung nach einem der vorangehenden Ansprüche, **dadurch gekennzeichnet, dass** besagte Lasche (12a) an ihrer Rückseite, über dem Mittelteil, mit einer Einschnürung (120) versehen ist, die zur Aufnahme zumindest eines Teils des Gelenks (11) in geschlossener Position bestimmt ist.

10. Vorrichtung nach einem der vorangehenden Ansprüche, **dadurch gekennzeichnet, dass** besagte Lasche (12a) aus einem Stück der zylinderförmigen Wand besteht.

## Claims

1. A closure device for a liquid product receptacle, of the type comprising, on the one hand, a lower element (2) provided with an internal product-dispensing neck (20) and with an external lateral skirt (21) for fixing it to the neck of the receptacle and, on the other hand, an additional upper element (1) provided with means of closing said neck (20) and designed to be connected to said lower element (2) via an articulation (11) equipped with a connecting member (12), **characterised in that** said connecting member (12) consists of a tongue (12a) bearing on its front face a catch (12b) capable of engaging and locking in a slot (22) formed between the respective walls of the external lateral skirt (21) and of the internal neck (20) .

2. A device according to claim 1, **characterised in that** said articulation (11) consists of a hinge comprising a central arm (11a) and two at least partially resiliently deformable lateral arms (11b, 11c).

3. A device according to claim 2, **characterised in that** the central arm (11a) is connected to the median part of said tongue (12a), while the lateral arms (11b, 11c) are connected to its upper part.

4. A device according to any one of the preceding claims, **characterised in that** said slot (22) is defined at the top by a projecting edge (21b) of the wall of the skirt (21), said edge (21b) being designed to cooperate with the catch (12b) of the connecting member (12).

5. A device according to claim 4, **characterised in that** said projecting edge (21b) is offset radially inwards relative to the wall of the skirt (21).

6. A device according to claim 5, **characterised in that** said projecting edge (21b) has a bevelled narrow edge facilitating engagement of the catch (12b) of the connecting member (12).

7. A device according to any one of the preceding claims, **characterised in that** said slot (22) is defined laterally and at the bottom by a notch (21a) formed in the wall of the skirt (21) and whose dimensions correspond substantially to those of the tongue (12a), in such a way that said tongue extends, in the assembled position, as a flush extension of the outer wall of the skirt (21).

8. A device according to any one of the preceding claims, **characterised in that** the respective walls of the external skirt (21) and of the internal neck (20) are connected by a shoulder (24) situated above the level of the slot (22).

9. A device according to any one of the preceding claims, **characterised in that** said tongue (12a) comprises, on its back face above the median part, a narrowed portion (120) designed to receive at least part of the articulation (11) in the closed position.

10. A device according to any one of the preceding claims, **characterised in that** said tongue (12a) consists of a portion of cylindrical wall.
